# FASCICULE DE BREVET EUROPEEN

(11) **EP 2 516 046 B1**
(45) Date de publication et mention de la délivrance du brevet: **17.07.2013**
(21) Numéro de dépôt: 10810780.6
(22) Date de dépôt: 21.12.2010
(51) Int. Cl.: B01F 7/30

(54) **APPAREIL DE PREPARATION CULINAIRE NOTAMMENT POUR LA PREPARATION DE PATES A BASE DE FARINE**
KÜCHENGERÄT, IM BESONDEREN ZUR HERSTELLUNG EINES TEIGES AUF MEHLBASIS
KITCHEN APPLIANCE, IN PARTICULAR FOR PREPARING FLOUR-BASED DOUGH

(30) Priorité: 22.12.2009 FR 0906253
(43) Date de publication de la demande: 31.10.2012
(73) Titulaire: SEB S.A., 69130 Ecully (FR)
(72) Inventeur: LOISELET, Michel, F-12490 Montjaux (FR)
(74) Mandataire: Bourrières, Patrice
(86) Numéro de dépôt international: PCT/FR2010/052866
(87) Numéro de publication internationale: WO 2011/086291

(56) Documents cités:
- DE-C- 906 921
- US-A- 1 905 114
- US-A- 4 946 285
- US-A1- 2008 212 405

## Description

La présente invention concerne le domaine technique des appareils de préparation culinaire utilisés notamment pour assurer la préparation de pâtes à base de farine telles que par exemple, mais non exclusivement, des pâtes à pain, des pâtes à tarte ou des viennoiseries.

Dans le domaine ci-dessus, il est connu de mettre en oeuvre un appareil de préparation culinaire, également appelé robot ménager de type planétaire ou batteur mélangeur, comprenant un châssis de pied qui supporte une cuve ou un récipient de mélange, à l'intérieur duquel les ingrédients à mélanger seront disposés. L'appareil comporte également un châssis de tête comprenant en outre un bras pivotant dont l'extrémité libre, destinée être placée au-dessus de la cuve, comprend des moyens de maintien et d'entraînement en rotation d'au moins un outil de mélange interchangeable, ce dernier pouvant être un crochet pour les pâtes, une palette pour les crèmes ou un fouet pour les liquides. Dans le cas de la préparation de pâtes épaisses visco-élastiques telles que des pâtes à pain, l'outil de mélange généralement utilisé est une sorte de bras en L, souvent dénommé crochet, permettant d'assurer un pétrissage de la pâte. Cependant, ce type d'outils ne permet pas toujours d'obtenir une pâte à pain de qualité satisfaisante. Ce défaut de qualité semble notamment pouvoir être mis au compte du pétrissage réalisé par l'outil en L, un bon pétrissage étant complexe.

Afin d'améliorer les performances de pétrissage, une demande de brevet FR 2 710 551 a proposé d'assurer le mélange des ingrédients et le pétrissage de la pâte au moyen de deux outils de mélange. Un premier outil est immobile par rapport au récipient de mélange et présente une forme en L. Le deuxième outil est mobile en rotation par rapport au récipient de mélange et possède une forme en G. Les deux outils de mélange sont en outre adaptés pour que pendant la rotation de l'outil en G la branche horizontale de l'outil en L passe au travers de la boucle du G.

Toujours dans le but d'améliorer les performances de pétrissage, un brevet américain US 5 556 201 a proposé de mettre en oeuvre deux outils de formes et de mouvements différents de ceux de la demande française précitée. Ainsi, un premier outil de mélange se présente sous la forme d'une spatule plate ajourée, aussi dénommée palette ou feuille, s'étendant dans un plan vertical et possède, à l'intérieur de la cuve, un mouvement de type planétaire résultant de la rotation du premier outil sur lui-même autour d'un axe vertical de rotation secondaire vertical combinée à une rotation de l'axe secondaire autour d'un axe vertical de rotation principal confondu avec l'axe central de la cuve. Le deuxième outil est réalisé sous la forme d'une barre racleuse, dénommé racloir, tournant de manière synchrone au premier outil autour de l'axe rotation principal en étant située à proximité immédiate de la paroi de la cuve de manière à en décoller la pâte en cours de pétrissage. Un tel racloir présente notamment l'avantage d'éviter le croutage des substances collant à la paroi lorsque l'appareil est muni de moyens de chauffage de la cuve.
D'autres appareils de préparation culinaire sont décrits dans les documents US-A-4946285 et DE 906921.

Cependant, l'inventeur a constaté que les appareils à deux outils tels que ceux évoqués ci-dessus ne permettaient pas toujours d'obtenir un bon pétrissage de la pâte. L'inventeur a alors eu le mérite de mettre en évidence que ce défaut de pétrissage pouvait notamment être mise au compte de la forme et du mouvement relatif des outils. L'inventeur a alors a entamé de longs travaux recherches et d'essais en vue d'obtenir un appareil de préparation culinaire pétrisseur et des outils offrants une qualité de pétrissage meilleure que celle des appareils et outils connus à ce jour, notamment dans le domaine des robots planétaires.

Afin d'atteindre ces objectifs l'invention concerne, un appareil de préparation culinaire, notamment pour la préparation de pâtes à base de farine, comprenant un châssis supportant:
- un récipient de mélange, dit cuve, comprenant une ouverture par laquelle peuvent être introduits des ingrédients,
- un premier outil de travail comportant une tête reliée à des moyens d'entrainement en rotation de la tête sur elle-même autour d'un axe S, le premier outil de travail comportant une branche de travail comprenant une partie active venant au contact des ingrédients à malaxer,
caractérisé en ce que :
- l'appareil comporte également un deuxième outil de travail, dit contre-outil, fixé sur un plateau entrainé en rotation autour d'un axe P, le contre-outil possédant une branche de travail présentant une partie active venant au contact des ingrédients à malaxer, la partie active de la branche de travail venant à proximité de la trajectoire parcourue par la partie active du premier outil de travail de manière à ce que le contre-outil et le premier outil de travail interagissent sur les ingrédients à malaxer dans la cuve ;
- et en ce que le premier outil de travail est entrainé en rotation autour de l'axe P.

Lors de la mise en oeuvre de l'appareil de préparation culinaire et de ses outils conformes à l'invention, il a été constaté que, dans le cas de la préparation de pâte, pour une même quantité et qualité d'ingrédients l'invention permettait, de façon surprenante, d'obtenir une pâte mieux mélangée et pétrie que la pâte obtenue au moyen d'un seul outil de mélange généralement en forme de L.

Une explication possible pour ce meilleur résultat est la coopération du premier outil de travail et du contre-outil qui travaillent en synergie avec des jeux réduits de passage entre eux de sorte que leurs actions conjointes à vitesse lente, pendant le mélange et le pétrissage, permettent de successivement étirer, replier la pâte, laminer et créer des flux avec aération, tout en respectant les fibres des pâtes visco-élastiques extrêmement fragiles.

Selon une caractéristique de l'invention visant à améliorer cette coopération et le pétrissage, le contre-outil présente une partie inférieure possédant une forme épousant la forme de la trajectoire balayée par la partie inférieure du premier outil de travail et se terminant avantageusement par une pointe pouvant s'écarter de la trajectoire du premier outil de travail. Une telle pointe à l'extrémité du contre-outil présente l'avantage de percer la toile de la pâte lors du pétrissage pour diriger et faciliter l'écoulement du flux de la pâte.

Dans le même sens, selon une autre caractéristique de l'invention, les axes de rotation S et P sont parallèles.

Selon encore une autre caractéristique de l'invention, l'emplacement et la forme du premier outil de travail et du contre-outil sont adaptés pour que le contre-outil se situe à la périphérie du premier outil de travail lors de la rotation de ce dernier.

Selon une autre caractéristique de l'invention visant également à améliorer cette coopération et le travail combiné des outils, l'appareil est adapté pour que le premier outil de travail passe régulièrement à proximité du contre-outil de manière à induire notamment un effet de laminage, étirage et cisaillement, dans le cas de préparation de pâte, avec aération, favorable à la création de flux harmonieux. Dans cet esprit, pendant le mouvement des outils, la distance horizontale minimale entre le premier outil de travail et le contre-outil pourra être inférieure à 10 mm et de préférence comprise entre 2 à 6 mm.

Dans le même esprit, selon une caractéristique de l'invention, en position de mélange et lorsque la surface interne concave de la branche de travail du contre-outil est en regard de la surface externe convexe de la branche de travail du premier outil de travail, la distance horizontale séparant ces deux surfaces est comprise entre 1 mm et 10 mm et de préférence comprise entre 2 et 6 mm.

Selon encore une autre caractéristique de l'invention visant à optimiser le travail combiné, d'une part, du contre-outil et du premier outil de travail et, d'autre part, du contre-outil, du premier outil de travail et de la paroi interne de la cuve, l'appareil de préparation culinaire selon l'invention pourra être réalisé de manière que pendant le mouvement des outils :
- la distance horizontale minimale entre le premier outil de travail et la paroi interne de la cuve est inférieure à 10 mm, et de préférence comprise entre 2 et 4 mm selon le volume de la cuve, la distance entre le premier outil de travail et le fond de la cuve étant de préférence comprise entre 0,5 et 2 mm.
- la distance horizontale minimale entre le contre-outil et la paroi interne de la cuve est supérieure à 20 mm.

Il est à noter que cette caractéristique privilégie la coopération entre le contre-outil et le premier outil de travail plutôt qu'un effet racleur du contre-outil qui se trouve être quasiment nul voire inexistant en raison de la distance entre le contre-outil et la paroi interne de la cuve. Par ailleurs, le contre-outil présente l'avantage de travailler en synergie avec le premier outil de travail à vitesse lente pour le pétrissage des pâtes mais peut également être utilisé pour travailler en synergie avec une palette ou un fouet pour le battage des crèmes ou le fouettage des liquides à des vitesses plus élevées.

Selon l'invention, différents types de mouvements ou trajectoires pour les outils de mélange peuvent être envisagés.

Dans une forme préférée mais non exclusive de réalisation de l'appareil de préparation culinaire selon l'invention, le mouvement du premier outil de travail est un mouvement rotation composé, de type planétaire, le premier outil de travail tournant, d'une part, sur lui même autour de son axe de rotation S et, d'autre part, en même temps que le plateau, autour de l'axe P qui n'est pas confondu avec l'axe de rotation S.

Selon une caractéristique de cette variante préférée, le plateau est adapté pour que l'axe de rotation (P) du contre-outil soit, en position de mélange, à proximité voire confondu avec le centre ou l'axe central de la cuve.

Il est à noter que les moyens d'entraînement des outils peuvent être situés soient au-dessus de la cuve soit en dessous de cette dernière qui présentera alors des ouvertures permettant le passage des outils et leur adaptation sur des moyens de maintien et d'entraînement. À cet égard et doit être remarqué que selon l'invention les outils de mélange sont de préférence amovibles de manière à faciliter leur nettoyage et celui de l'appareil.

Selon une variante de réalisation de la forme préférée de l'invention, les moyens d'entrainement en rotation du premier outil de travail et de la plateau sont portés par un bras mobile solidaire du châssis et adaptés pour être, en position de mélange, placés au dessus de la cuve.

Dans le cadre de cette variante et selon une caractéristique de l'invention, le premier outil de travail est un crochet dont la branche de travail possède une extrémité inférieure recourbée adaptée pour passer à proximité du centre de la cuve et de préférence dépasser le centre avec une forme d'extrémité élargie en forme de cuillère, ou de spatule, pour ramasser la pâte.

Selon une caractéristique de la forme préférée de réalisation de l'appareil de préparation culinaire, l'axe de rotation (S) est situé à une distance de l'axe de rotation (P) supérieure à 7 mm, une telle distance étant variable en fonction du volume et du diamètre de la cuve, du rapport des vitesses souhaités entre la rotation du premier outil de travail et du contre-outil ainsi que du nombre de points de passage en cuve devant être balayés par le premier outil de travail.

Selon une autre caractéristique de la forme préférée de réalisation de l'appareil de préparation culinaire, le contre-outil possède une concavité orientée vers l'axe de rotation (P).

Selon encore une autre caractéristique de la forme préférée de réalisation de l'appareil de préparation culinaire, la surface interne concave du contre-outil enveloppe en partie la surface balayée par la surface externe convexe du premier outil de travail lors de sa rotation.

Selon une autre caractéristique de l'invention, le premier outil de travail est un crochet de pétrissage, une palette pour le battage des crèmes ou un fouet pour le fouettage des liquides.

Selon une caractéristique de l'invention, le premier outil de travail est un crochet de malaxage, le crochet et le contre-outil étant réalisés de manière à présenter une section droite transversale allongée, de préférence oblongue ou ovale pour offrir une plus grande résistance mécanique, qui confère à leur branche de travail, notamment à la partie active destinée à être au contact des ingrédients, une forme aplatie aérodynamique par opposition aux formes des outils connus présentant une section droite transversale circulaire ou carrée. De manière préférentielle, la section droite transversale allongée du premier outil de travail et du contre-outil comporte une face interne concave et une face externe convexe. Selon une variante de réalisation de l'invention, la branche de travail du contre-outil possède une largeur et une épaisseur qui décroissent depuis l'embase d'adaptation jusqu'à l'extrémité du contre-outil opposée à l'embase d'adaptation.

Selon une autre variante de réalisation de l'invention, la branche de travail du crochet possède une largeur et une épaisseur qui décroissent depuis une embase de fixation sur le plateau jusqu'à l'extrémité opposée du crochet.

Selon encore une autre variante de réalisation de l'invention, l'extrémité du crochet, opposée à la tête, est recourbée vers la tête et élargie en extrémité comme une cuillère ou une spatule, avantageusement remontante, une telle caractéristique présentant l'avantage d'aérer la pâte et d'avoir une meilleure prise des petites quantités de pâte.

Selon une caractéristique de l'invention, la surface interne concave du contre-outil possède, vue dans le plan vertical médian un rayon de courbure supérieur au rayon de courbure de la surface externe convexe du crochet.

Bien entendu les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée, effectuée en référence aux dessins qui illustrent une forme non limitative de réalisation d'un appareil de préparation culinaire et de ses outils conformes à l'invention.
- La figure 1 est une perspective générale d'un appareil de préparation culinaire selon l'invention sans outils de travail.
- La figure 2 est une vue de côté de l'appareil de préparation culinaire illustré à la figure 1 et équipé des outils de mélange selon l'invention. Sur cette figure 2, la cuve de l'appareil est coupée de manière à permettre une vue de profil des outils de travail.
- La figure 3 est une perspective d'une forme de réalisation de deux outils de travail amovibles selon l'invention destinés à équiper l'appareil de préparation culinaire tel qu'illustré à la figure 1.
- La figure 4 est une vue de profil à plus grande échelle des outils de travail.
- La figure 4.1 est une vue de détail, en coupe, de l'outil de travail et du contre-outil.
- Les figures 5 et 6 sont des vues analogues à la figure 3 montrant d'autres phases du mouvement des outils de travail.

Dans une forme préférée mais non exclusive de réalisation, un appareil de préparation culinaire selon l'invention, tel qu'illustré à la figure 1 et désigné dans son ensemble par la référence **A,** comprend un châssis **1** qui supporte un récipient de mélange amovible **2.** Selon l'exemple illustré, le récipient **2** est réalisé sous la forme d'une cuve symétrique par rapport à un axe central vertical. L'appareil culinaire **A** comprend en outre un bras **3** solidaire du châssis **1** et mobile en rotation selon un axe sensiblement horizontal entre une position de travail ou de mélange **M** telle qu'illustrée figure **1** et une position relevée, non représentée, dans laquelle la cuve **2** peut être facilement retirée. Le bras **3** comprend, au niveau d'une extrémité libre située au dessus de la cuve, des moyens **4** de maintien et d'entraînement d'outils de travail, non représentés, en mouvement à l'intérieur de la cuve **2.**

Selon l'exemple illustré, les moyens de maintien et d'entraînement **4** sont adaptés pour entraîner au moins un outil selon un mouvement de type planétaire. À cet effet, les moyens de maintien et d'entraînement **4** comprennent, comme le montre la figure **2****,** un plateau **5** mobile en rotation sur lui-même autour d'un axe vertical de rotation **P** qui peut être qualifié ici de principal et qui, selon l'exemple illustré, est sensiblement confondu avec l'axe de symétrie centrale de la cuve **2** et passe sensiblement par le centre de la cuve. Le plateau **5** porte en outre une tourelle **6** excentrée contenant une bague, non représentée, d'entraînement en rotation d'un outil de travail selon un axe de rotation **S** qui peut être ici qualifié de secondaire et qui est, selon l'exemple illustré, parallèle à l'axe de rotation principale **P.** Ainsi, selon l'exemple illustré, l'axe de rotation secondaire **S** est situé à une distance de l'axe de rotation principal **P** supérieure à 7 mm, cette distance pouvant varier selon le diamètre de la cuve **2.**

Les moyens de maintien et d'entraînement **4** sont entraînés par un moteur électrique **7** intégré au bras **3** par l'intermédiaire d'une chaîne cinématique mettant notamment en oeuvre un train d'engrenage épicycloïdal selon une conception très largement connue de l'homme du métier et ne nécessitant donc pas une plus ample description.

Conformément à une caractéristique essentielle de l'invention, les moyens de maintien et d'entraînement **4** sont adaptés pour recevoir un ensemble **E** de deux outils de travail, conformes à l'invention, plus particulièrement illustrés aux figures 3 et 4.

L'ensemble **E** est constitué d'un premier outil de travail **10,** appelé crochet, et d'un deuxième outil de travail **11,** appelé contre-outil, plus particulièrement conçu pour être utilisé notamment en combinaison avec le crochet **10** ce dernier pouvant toutefois être utilisé seul.

Le crochet **10** comprend une tête d'adaptation **12** qui présente un tourillon **13** destiné à être engagé dans la tourelle **6** de manière à assurer la fixation du crochet **10** et son entraînement en rotation sur lui-même comme cela apparaîtra par la suite. Le tourillon possède un axe vertical Δ qui, en position de mélange, se trouve aligné avec l'axe de rotation secondaire **S.** Le crochet **10** comprend à partir de la tête d'adaptation **12** une branche de travail **14** qui possède, au moins dans sa partie active destinée à être en contact avec les ingrédients, correspondant ici aux trois quarts inférieurs de la branche de travail 14, une forme de général hélicoïdale d'axe vertical pouvant aussi être dénommé bras spirale. Ainsi, la fibre moyenne **15** de la branche de travail **14** correspond ou décrit une portion d'hélice ayant un axe vertical décalé par rapport à l'axe du tourillon **13** qui, comme cela apparaîtra, par la suite se trouve confondu avec l'axe de rotation secondaire **S** lorsque le tourillon **13** est engagé dans la tourelle **6.** De plus, selon l'exemple illustré, l'extrémité **16** de la branche de travail **14,** opposée à la tête d'adaptation **12,** et sensiblement alignée avec l'axe Δ en étant recourbée vers la tête d'adaptation **12** comme le montre la figure 4. Par ailleurs, la branche travail **14** présente, dans sa partie médiane au moins, une section droite transversale de forme générale oblongue présentant un flanc interne concave et un flanc externe convexe comme le montre le détail figure 4.1. Enfin, la largeur I₁₀ de la branche travail **14** diminue depuis la tête d'adaptation jusqu'à proximité de l'extrémité **16** pour ensuite augmenter à nouveau au niveau de l'extrémité **16** du crochet **10** pour former une cuillère ou une spatule remontante. À cet égard, la largeur **I₁₀** de la branche de travail **14** peut posséder une valeur maximale comprise entre 10 mm et 100 mm. De la même manière, l'épaisseur **e₁₀** de la branche de travail **14** du crochet **10** pourra être comprise entre 3 mm et 50 mm selon la taille du crochet **10.** Tandis que la hauteur h₁₀ de la branche de travail **14,** mesurée entre la base de la tête d'adaptation **12** et l'extrémité la plus basse de la branche **14,** peut alors être comprise entre 10 cm et 150 cm selon la taille de la cuve 2.

Le contre-outil **11** possède une embase de fixation **20** permettant une fixation sensiblement rigide du contre-outil **11** sur le plateau **5** réalisant ainsi une liaison complète de manière que le contre-outil **11** soit parfaitement solidaire du plateau **5** et entraîné en rotation par ce dernier. Le contre-outil **11** possède également une branche de travail **21** qui s'étend vers le bas à partir de l'embase **20.** La branche travail **21** présente, en vue de profil telle qu'illustrée à la figure 4, une forme arquée au moins dans sa partie inférieure destinée à être en contact avec les aliments. Ainsi, la branche de travail **21** du contre-outil **11** possède une forme en C ouvert tandis que la branche de travail **14** du crochet **10** possède, en vue de profil, une forme en spirale légèrement fermée comme le montre par comparaison la figure 4. À cet égard, il pourra être remarqué que le rayon de courbure de la face interne **22** du contre-outil **11** est supérieur au rayon de courbure de la face externe **23** du crochet **10.** Par ailleurs, la branche de travail **21** du contre-outil **11** présente également une section droite transversale sensiblement oblongue comportant une face interne concave et une face externe convexe comme le montre le détail de la figure 4.1. De plus, la largeur **I₁₁** de la branche travail diminue depuis l'embase adaptation **20** jusqu'à l'extrémité **24** pointue de la branche **21** opposée à l'embase **20,** comme le montre en vue de face la figure 5. À cet égard, la largeur I₁₁ de la branche de travail **21** peut posséder une valeur pouvant atteindre 120 mm. De la même manière, l'épaisseur **e₁₁** de la branche de travail **21** du contre-outil **11** pourra être comprise, dans une région médiane, entre 1 mm et 35 mm selon le volume de la cuve 2. Il pourra aussi être remarqué que le contre-outil **11** possède une forme arquée en vue de face. Il est à noter que le contre-outil **11** est réalisé de manière que son extrémité inférieure **24** soit sensiblement au même niveau que l'extrémité inférieure du crochet **10** lorsque le contre-outil **11** et le crochet **10** sont adaptés sur les moyens de maintien et de fixation **4** de l'appareil **A.** Dans une variante de réalisation, l'extrémité inférieure **24** pointue du contre-outil 11 pourra aussi être un peu plus éloignée du passage du crochet **10** pour ramasser la pâte et la ramener vers le crochet **10.**

A titre d'exemple, les outils de mélange **10** et **11** ainsi constitués sont mis en oeuvre de la manière suivante. Tout d'abord, le contre-outil **11** est adapté sur le plateau **5** au moyen, par exemple, d'ergots **26** venant s'engager dans des alésages complémentaires aménagés dans le plateau **5** et non visibles aux figures. Le contre-outil **11** est alors parfaitement immobilisé par rapport au plateau **5** dont il se trouve solidaire en rotation. Ensuite, l'adaptation du crochet **10** est réalisée en venant engager le tourillon **13** dans la tourelle **6.** Il est à noter que le mode de fixation et d'entraînement d'un outil tournant tel que le crochet **10** est parfaitement connu de l'homme du métier et ne nécessite donc pas de plus amples explications.

La mise en marche du moteur électrique **7** associé aux moyens de maintien et d'entraînement **4,** assure une mise en rotation du contre-outil **11** autour de l'axe de rotation principale **P** dans le sens de la flèche **F1.** Compte tenu de sa fixation complète sur le plateau **5,** le contre-outil **11** conserve toujours la même orientation relative par rapport à la cuve **2** pendant cette rotation, la concavité du contre-outil **11** étant orientée vers l'axe **P.**

Concomitamment à la rotation du contre-outil **11,** le crochet **10** connaît un mouvement de rotation complexe résultant, d'une part, de la rotation du crochet **10** sur lui-même autour de l'axe de rotation secondaire **S** et, d'autre part, de la rotation de cet axe secondaire **S** autour de l'axe de rotation principal **P.** Ainsi, le crochet **10** est animé d'un mouvement de rotation sur lui-même, indiqué la flèche F₂ à une vitesse supérieure à la vitesse de la rotation d plateau **5** et donc du contre-outil **11.** In sera remarqué que le sens de rotation du crochet sur lui-même **10** est préférentiellement contraire au sens de rotation du contre-outil **11.** Selon l'exemple illustré le contre-outil **11** possède un sens de rotation anti-horaire tandis que le crochet **10** possède un sens de rotation sur lui-même horaire.

En outre, les conformations du crochet **10** et du contre-outil **11** sont telles que la distance minimale **d** entre la face externe convexe **23** du crochet et la face interne concave **22** du contre-outil **11** est inférieure à 10 mm. De même, les conformations du crochet **10** et de la cuve **2** ainsi que la position de la tourelle **6** sur le plateau **5** sont telles que la distance horizontale minimale **D₁₀**, entre la face externe convexe **23** du crochet **10** et la paroi interne de la cuve **2,** est inférieure à 8 mm. De plus, il sera remarqué que le contre-outil **11** se trouve disposé sur le plateau **5** en périphérie du crochet **10** et enveloppe en partie le volume décrit par la rotation de la face externe **23** du crochet, le contre-outil **11** se trouvant toutefois à l'intérieur du volume balayé par le crochet **10** dans la cuve **2** lors de la rotation du plateau **5.**

La mise en oeuvre des outils de mélange selon l'invention permet d'obtenir, notamment dans le cas du pétrissage d'une pâte à pain, une bonne qualité de pâte et donc de mie. Cette bonne qualité semble résulter de la coopération entre le contre-outil et le crochet, notamment de la manière dont le contre-outil **11** et le crochet **10** interagissent pour étirer, laminer et replier successivement la pâte en formation ainsi que du léger effet de cisaillement intervenant, en respectant les fibres de la pâte, lorsque le crochet **10** passe à proximité du contre-outil **11.**

Il pourra être remarqué, que selon l'exemple illustré, l'extrémité inférieure pointue du contre-outil **11** est orientée vers l'avant eu égard au sens de rotation dudit contre-outil **11** pour orienter le flux vers le crochet **10.** À cet égard, il pourrait également être envisagé de mettre en oeuvre un contre-outil qui ne soit pas arqué mais droit ou incliné en vue de face pour favoriser l'écoulement des flux.

Bien entendu diverses autres modifications peuvent être apportées à l'invention dans le cadre des revendications annexées.
Ainsi, dans une variante de réalisation non représentée, le crochet pourra être remplacé par une palette pour le battage des crèmes, ou par un fouet pour le fouettage des liquides tournant en synergie avec le contre-outil pour créer des flux et assurer une aération sur une très large plage de travail.
De plus, la présente invention pourra être appliquée sur les robots pétrins batteurs mélangeurs et les préparateurs culinaires pétrisseurs batteurs mélangeurs, cuiseurs ou non, préférentiellement de type planétaire, de petite, moyenne ou grande tailles. Ainsi, l'appareil pourra présenter des tailles très différentes, la contenance de la cuve pouvant aller de 3 à 1000 litres suivant que l'appareil sera destiné à une utilisation domestique, aux secteur hôtelier, aux boulangeries artisanales ou semi-industrielles, aux industries et laboratoires.

## Revendications

1. Appareil de préparation culinaire, notamment pour la préparation de pâtes à base de farine, comprenant un châssis (1) supportant:
- un récipient de mélange, dit cuve (2), comprenant une ouverture par laquelle peuvent être introduits des ingrédients,
- un premier outil de travail (10), comportant une tête (12) reliée à des moyens d'entrainement en rotation de ladite tête sur elle-même autour d'un axe (S), le premier outil de travail (10) comportant une branche de travail (14) comprenant une partie active venant au contact des ingrédients à malaxer dans la cuve,
- ledit appareil comportant également un deuxième outil de travail, dit contre-outil, (11) fixé sur un plateau (5) entrainé en rotation autour d'un axe (P), le contre-outil possède une concavité orientée vers l'axe de rotation (P) et comporte une branche de travail (21) présentant une partie active venant au contact des ingrédients à malaxer possédant une forme épousant la forme de la trajectoire balayée par la partie inférieure (14) du premier outil de travail (10) et se terminant avantageusement par une pointe pouvant s'écarter de la trajectoire du premier outil de travail (10),
- la partie active de la branche de travail (21) venant à proximité de la trajectoire parcourue par la partie active du premier outil de travail (10),
- le premier outil de travail (10) étant entrainé en rotation autour de l'axe (P).
**caractérisé en ce que** :
- la partie active du premier outil de travail (10) passe régulièrement à proximité de la partie active du contre-outil (11) manière à ce que le contre-outil (11) et le premier outil de travail (10) interagissent sur les ingrédients à malaxer dans la cuve.

2. Appareil de préparation culinaire selon la revendication 1, **caractérisé en ce que** les axes de rotation (P) et (S) sont parallèles.

3. Appareil de préparation culinaire selon l'une quelconque des revendications 1 à 2, **caractérisé en ce que** l'emplacement et la forme du premier outil de travail (10) et du contre-outil (11) sont adaptés pour que le contre-outil (11) se situe à la périphérie du premier outil de travail (10) lors de la rotation de ce dernier.

4. Appareil de préparation culinaire selon l'une quelconque des revendications 1 à 3, **caractérisé en ce que**, pendant le mouvement des outils, la distance minimale entre les parties actives des branches de travail du contre-outil (11) et du premier outil de travail (10) est inférieure à 10 mm et de préférence comprise entre 2 et 6 mm.

5. Appareil de préparation culinaire selon l'une quelconque des revendications 1 à 4, **caractérisé en ce que** les moyens d'entrainement en rotation du premier outil de travail (10) et le plateau (5) sont portés par un bras mobile (3) solidaire du châssis (1) et adaptés pour être, en position de mélange, placés au dessus de la cuve (2).

6. Appareil de préparation culinaire selon la revendication 5, **caractérisé en ce que** le premier outil de travail (10) est un crochet dont la branche de travail possède une extrémité inférieure recourbée, en forme de cuillère ou de spatule, apte à passer à proximité du centre de la cuve (2) et de préférence à dépasser le centre.

7. Appareil de préparation culinaire selon l'une des revendications 1 à 6, **caractérisé en ce que** le mouvement du premier outil de travail (10) est un mouvement rotation composé, de type planétaire, le premier outil de travail (10) tournant d'une part sur lui-même autour de son axe de rotation (S) et d'autre part, en même temps que le plateau, autour de l'axe de rotation (P), l'axe de rotation (P) n'étant pas confondu avec l'axe de rotation (S).

8. Appareil de préparation culinaire selon la revendication 7, **caractérisé en ce que** le plateau est adapté pour que l'axe de rotation (P) du contre-outil (11) soit, en position de mélange, à proximité voire au confondu avec le centre de la cuve (2).

9. Appareil de préparation culinaire selon l'une des revendications 1 à 8, **caractérisé en ce que** la branche de travail du contre-outil (11) possède une largeur et une épaisseur qui décroissent depuis une embase (20) de fixation sur le plateau (5) jusqu'à l'extrémité opposée du contre-outil (11).

10. Appareil de préparation culinaire selon l'une des revendications 1 à 9, **caractérisé en ce que** le premier outil de travail est un crochet (10) de pétrissage.

11. Appareil de préparation culinaire selon la revendication 10, **caractérisé en ce que** le premier outil de travail est un crochet (10) et **en ce que** la branche de travail du crochet (10) possède une largeur et une épaisseur qui décroissent depuis la tête (12) jusqu'à l'extrémité du crochet (10) opposée à la tête (12).

12. Appareil de préparation culinaire selon l'une des revendications 1 à 11, caractérisé en que le contre-outil (11) comporte une surface interne concave (22) possédant, vue dans un plan vertical médian, un rayon de courbure supérieur au rayon de courbure de la surface externe convexe (23) du premier outil de travail (10).

13. Appareil de préparation culinaire selon l'une des revendications 1 à 12, caractérisé en que, en position de mélange, la branche de travail du contre-outil (11) comporte une surface interne concave (22) qui est en regard d'une surface externe convexe (23) de la branche de travail du premier outil de travail (10), la distance horizontale séparant ces deux surfaces étant comprise entre 1 mm et 5 mm.

14. Appareil de préparation culinaire selon l'une quelconque des revendications 1 à 13, **caractérisé en ce que** les branches de travail du premier outil de travail (10) et du contre-outil (11) présentent une section droite transversale sensiblement oblongue comportant une face interne concave et une face externe convexe.

## Patentansprüche

1. Gerät für kulinarische Zubereitungen, insbesondere für die Zubereitung von Teigen auf Mehlbasis, umfassend ein Gestell (1), das Folgendes trägt:
- ein Rührgefäß, einen so genannten Behälter (2), mit einer Öffnung, durch die Zutaten eingegeben werden können,
- ein erstes Arbeitswerkzeug (10) mit einem Kopf (12), der mit Mitteln verbunden ist, um den Kopf rund um eine Achse (S) um sich selbst in Drehung zu versetzen, wobei das erste Arbeitswerkzeug (10) einen Arbeitsast (14) umfasst, der einen aktiven Teil aufweist, der mit den im Behälter zu verknetenden Zutaten in Kontakt tritt,
- wobei das Gerät noch ein zweites Arbeitswerkzeug, ein so genanntes Gegenwerkzeug (11), umfasst, das an einer Platte (5) befestigt ist, die rund um eine Achse (P) in Drehung versetzt wird, wobei das Gegenwerkzeug eine Konkavität aufweist, die zur Rotationsachse (P) gerichtet ist, und einen Arbeitsast (21) umfasst, der einen aktiven Teil aufweist, der mit den zu verknetenden Zutaten in Kontakt tritt und eine Form hat, die sich an die Form der Bahn anlegt, die vom unteren Teil (14) des ersten Arbeitswerkzeugs (10) überstrichen wird, und der vorteilhafterweise in einer Spitze endet, die sich von der Bahn des ersten Arbeitswerkzeugs (10) entfernen kann,
- wobei der aktive Teil des Arbeitsastes (21) in die Nähe der Bahn kommt, die vom aktiven Teil des ersten Arbeitswerkzeugs (10) durchlaufen wird,
- wobei das erste Arbeitswerkzeug (10) rund um die Achse (P) in Drehung versetzt wird,
**dadurch gekennzeichnet, dass**:
- der aktive Teil des ersten Arbeitswerkzeugs (10) regelmäßig in der Nähe des aktiven Teils des Gegenwerkzeugs (11) vorbeiläuft, so dass das Gegenwerkzeug (11) und das erste Arbeitswerkzeug (10) auf die im Behälter zu verknetenden Zutaten wechselweise einwirken.

2. Gerät für kulinarische Zubereitungen nach Anspruch 1, **dadurch gekennzeichnet, dass** die Rotationsachsen (P) und (S) parallel verlaufen.

3. Gerät für kulinarische Zubereitungen nach einem der Ansprüche 1 bis 2, **dadurch gekennzeichnet, dass** die Einbaustelle und Form des ersten Arbeitswerkzeugs (10) und des Gegenwerkzeugs (11) angepasst sind, damit sich das Gegenwerkzeug (11) im Umkreis des ersten Arbeitswerkzeugs (10) bei der Drehung von diesem befindet.

4. Gerät für kulinarische Zubereitungen nach einem der Ansprüche 1 bis 3, **dadurch gekennzeichnet, dass** während der Bewegung der Werkzeuge der Mindestabstand zwischen den aktiven Teilen der Arbeitsäste des Gegenwerkzeugs (11) und des ersten Arbeitswerkzeugs (10) weniger als 10 mm und vorzugsweise zwischen 2 und 6 mm beträgt.

5. Gerät für kulinarische Zubereitungen nach einem der Ansprüche 1 bis 4, **dadurch gekennzeichnet, dass** die Mittel, um das erste Arbeitswerkzeug (10) in Drehung zu versetzen, und die Platte (5) von einem beweglichen Arm (3) getragen werden, der mit dem Gestell (1) fest verbunden ist, und angepasst sind, um in Rührposition über dem Behälter (2) angeordnet zu sein.

6. Gerät für kulinarische Zubereitungen nach Anspruch 5, **dadurch gekennzeichnet, dass** das erste Arbeitswerkzeug (10) ein Haken ist, dessen Arbeitsast ein gekrümmtes unteres Ende in der Form eines Löffels oder eines Spatels aufweist, das imstande ist, in der Nähe der Mitte des Behälters (2) vorbeizulaufen und vorzugsweise über die Mitte hinauszulaufen.

7. Gerät für kulinarische Zubereitungen nach einem der Ansprüche 1 bis 6, **dadurch gekennzeichnet, dass** die Bewegung des ersten Arbeitswerkzeugs (10) eine kombinierte planetenartige Drehbewegung ist, wobei sich das erste Arbeitswerkzeug (10) einerseits rund um seine Rotationsachse (S) um sich selbst dreht und sich andererseits gleichzeitig mit der Platte um die Rotationsachse (P) dreht, wobei die Rotationsachse (P) nicht mit der Rotationsachse (S) eins wird.

8. Gerät für kulinarische Zubereitungen nach Anspruch 7, **dadurch gekennzeichnet, dass** die Platte angepasst ist, damit sich die Rotationsachse (P) des Gegenwerkzeugs (11) in Rührposition in der Nähe der Mitte des Behälters (2) befindet oder sogar mit dieser eins ist.

9. Gerät für kulinarische Zubereitungen nach einem der Ansprüche 1 bis 8, **dadurch gekennzeichnet, dass** der Arbeitsast des Gegenwerkzeugs (11) eine Breite und eine Dicke aufweist, die ausgehend von einem Ansatz (20) zur Befestigung an der Platte (5) bis zum gegenüberliegenden Ende des Gegenwerkzeugs (11) abnehmen.

10. Gerät für kulinarische Zubereitungen nach einem der Ansprüche 1 bis 9, **dadurch gekennzeichnet, dass** das erste Arbeitswerkzeug ein Knethaken (10) ist.

11. Gerät für kulinarische Zubereitungen nach Anspruch 10, **dadurch gekennzeichnet, dass** das erste Arbeitswerkzeug ein Haken (10) ist, und dadurch, dass der Arbeitsast des Hakens (10) eine Breite und eine Dicke aufweist, die ausgehend vom Kopf (12) bis zum Ende des Hakens (10), das dem Kopf (12) gegenüberliegt, abnehmen.

12. Gerät für kulinarische Zubereitungen nach einem der Ansprüche 1 bis 11, **dadurch gekennzeichnet, dass** das Gegenwerkzeug (11) eine konkave Innenfläche (22) umfasst, die, in einer senkrechten Mittelebene gesehen, einen Krümmungsradius aufweist, der größer ist als der Krümmungsradius der konvexen Außenfläche (23) des ersten Arbeitswerkzeugs (10).

13. Gerät für kulinarische Zubereitungen nach einem der Ansprüche 1 bis 12, **dadurch gekennzeichnet, dass** in Rührposition der Arbeitsast des Gegenwerkzeugs (11) eine konkave Innenfläche (22) umfasst, die einer konvexen Außenfläche (23) des Arbeitsastes des ersten Arbeitswerkzeugs (10) gegenüberliegt, wobei der waagrechte Abstand, der die zwei Flächen trennt, zwischen 1 mm und 5 mm beträgt.

14. Gerät für kulinarische Zubereitungen nach einem der Ansprüche 1 bis 13, **dadurch gekennzeichnet, dass** die Arbeitsäste des ersten Arbeitswerkzeugs (10) und des Gegenwerkzeugs (11) einen geraden Querschnitt aufweisen, der im Wesentlichen länglich ist, mit einer konkaven Innenseite und einer konvexen Außenseite.

## Claims

1. A food preparation appliance, especially for preparing flour-based dough, comprising a frame (1) supporting:
- a mixing container, referred to as the vessel (2), comprising an opening through which ingredients can be introduced,
- a first working tool (10), having a head (12) connected to drive means for rotating said head on itself about an axis (S), the first working tool (10) comprising a working arm (14) including an active portion coming into contact with the ingredients to be kneaded in the vessel,
- said appliance further comprising a second working tool, referred to as the counter-tool, (11) attached to a plate (5) driven in rotation about an axis (P), the counter-tool having a concave side facing towards the axis of rotation (P) and comprises a working arm (21) having an active portion coming into contact with the ingredients to be kneaded and having a shape matching the shape of the trajectory taken by the lower portion (14) of the first working tool (10) and advantageously ending in a tip liable to deviate from the trajectory of the first working tool (10),
- the active portion of the working arm (21) coming close to the trajectory taken by the active portion of the first working tool (10),
- the first working tool (10) being driven in rotation about the axis (P).
**characterised in that**:
- the active portion of the first working tool (10) regularly passes close to the active portion of the counter-tool (11) such that the counter-tool (11) and the first working tool (10) interact with the ingredients to be kneaded in the vessel.

2. A food preparation appliance according to claim 1, **characterised in that** the axes of rotation (P) and (S) are parallel.

3. A food preparation appliance according to any one of claims 1 to 2, **characterised in that** the location and the shape of the first working tool (10) and of the counter-tool (11) are designed such that the counter-tool (11) is located at the periphery of the first working tool (10) during the rotation thereof.

4. A food preparation appliance according to any one of claims 1 to 3, **characterised in that**, during the movement of the tools, the minimum distance between the active portions of the working arms of the counter-tool (11) and of the first working tool (10) is less than 10 mm and preferably between 2 and 6 mm.

5. A food preparation appliance according to any one of claims 1 to 4, **characterised in that** the drive means for rotating the first working tool (10) and the plate (5) are carried by a movable arm (3) integral with the frame (1) and designed to be placed above the vessel (2), in the mixing position.

6. A food preparation appliance according to claim 5, **characterised in that** the first working tool (10) is a hook whose working arm has a bent lower end, in the shape of a spoon or a spatula, capable of passing close to the centre of the vessel (2), and preferably past the centre.

7. A food preparation appliance according to one of claims 1 to 6, **characterised in that** the movement of the first working tool (10) is a compound rotation movement, of planetary type, the first working tool (10) rotating on the one hand on itself about its axis of rotation (S) and on the other hand, together with the plate, about the axis of rotation (P), the axis of rotation (P) not coinciding with the axis of rotation (S).

8. A food preparation appliance according to claim 7, **characterised in that** the plate is designed such that the axis of rotation (P) of the counter-tool (11), in the mixing position, is close to, or even coincides with the centre of the vessel (2).

9. A food preparation appliance according to one of claims 1 to 8, **characterised in that** the working arm of the counter-tool (11) has a width and a thickness which decrease from a base (20) for fixing to the plate (5) up to the opposite end of the counter-tool (11).

10. A food preparation appliance according to one of claims 1 to 9, **characterised in that** the first working tool is a kneading hook (10).

11. A food preparation appliance according to claim 10, **characterised in that** the first working tool is a hook (10) and **in that** the working arm of the hook (10) has a width and a thickness which decrease from the head (12) up to the end of the hook (10) opposite the head (12).

12. A food preparation appliance according to one of claims 1 to 11, **characterised in that** the counter-tool (11) has a concave inner surface (22) having, when seen in a median vertical plane, a radius of curvature greater than the radius of curvature of the convex outer surface (23) of the first working tool (10).

13. A food preparation appliance according to one of claims 1 to 12, **characterised in that**, in the mixing position, the working arm of the counter-tool (11) has a concave inner surface (22) which faces a convex outer surface (23) of the working arm of the first working tool (10), the horizontal distance separating these two surfaces ranging between 1 mm and 5 mm.

14. A food preparation appliance according to one of claims 1 to 13, **characterised in that** the working arms of the first working tool (10) and of the counter-tool (11) have a substantially oblong transverse cross-section having a concave inner face and a convex outer face.
